# EUROPÄISCHE PATENTSCHRIFT

(11) **EP 0 814 682 B1**
(45) Veröffentlichungstag und Bekanntmachung des Hinweises auf die Patenterteilung: **06.02.2002**
(21) Anmeldenummer: 96918666.7
(22) Anmeldetag: 04.06.1996
(51) Int. Cl.: A45D 26/00

(54) **GERÄT ZUM AUSZUPFEN VON HAAREN DER MENSCHLICHEN HAUT**
APPLIANCE FOR PLUCKING HAIRS OUT OF HUMAN SKIN
APPAREIL PERMETTANT D'ENLEVER DES POILS SE TROUVANT SUR LA PEAU HUMAINE

(30) Priorität: 14.06.1995 DE 19521585
(43) Veröffentlichungstag der Anmeldung: 07.01.1998
(62) Teilanmeldung aus: 00102416.5
(73) Patentinhaber: Braun GmbH, Kronberg (DE)
(72) Erfinder: KREUTZ, Norbert, D-61476 Kronberg (DE); SANCHEZ-MARTINEZ, Pedro, D-61476 Kronberg (DE); COHEN, Richard, D-61462 Königstein (DE); PAHL, Dietrich, D-65719 Hofheim (DE)
(86) Internationale Anmeldenummer: EP9602412
(87) Internationale Veröffentlichungsnummer: WO9700032

(56) Entgegenhaltungen:
- EP-A- 0 287 976
- EP-A- 0 386 327
- EP-A- 0 493 849
- EP-A- 0 596 283
- WO-A-95/07638
- DE-C- 4 408 809
- DATABASE WPI Section PQ, Week 9632 Derwent Publications Ltd., London, GB; Class P24, AN 96-316355 [32] XP002012657 & JP,A,08 140 726 (MATSUSHITA)
- PATENT ABSTRACTS OF JAPAN vol. 16, no. 387 (C-0975) & JP,A,04 126103 (MATSUSHITA)

## Beschreibung

Die Erfindung betrifft ein Gerät und ein Verfahren zum Auszupfen von Haaren der menschlichen Haut.

Ein derartiges Epilationsgerät und zugehöriges Epilationsverfahren ist aus der europäischen Patentanmeldung EP 493 849 A1 bekannt. Danach werden die Haare von gegensinnig rotierenden Walzen kontinuierlich erfaßt und ausgezupft. Vor den Walzen sind Stege angeordnet, die während der Benutzung flächig auf der Haut aufliegen und gemeinsam eine vibrierende Hin- und Herbewegung ausführen. Die Frequenz dieser Vibration kann zwischen 5 Hertz und 1000 Hertz liegen. Bei der Benutzung des Epilationsgeräts sollen die Vibrationen der der Haut des Benutzers bzw. der Benutzerin aufliegenden Stege einen Schmerz hervorrufen, der dem durch das Auszupfen der Haare hervorgerufenen Schmerz überlagert ist. Zumindest subjektiv soll dies beim Benutzer eine Verminderung der durch das eigentliche Haarauszupfen hervorgerufenen Schmerzempfindung zur Folge haben. Es hat sich jedoch in der Praxis herausgestellt, daß der eigentliche stechende Schmerz, der durch das Auszupfen von Haaren erzeugt wird, trotz des Einsatzes dieser vibrierenden, auf der Haut aufliegenden Stege weiterhin vom Benutzer wahrgenommen und als unangenehm empfunden wird.
Die Druckschrift EP-A-0 596 283 beschreibt einen weiteren Stand der Technik.

Nach der nicht vorveröffentlichten deutschen Patentanmeldung P 44 08 809 weist ein Epilationsgerät einen Drehzylinder mit Klemmvorrichtungen auf, die ein zyklisches Erfassen und Auszupfen von Haaren ermöglichen. Des weiteren sind mindestens zwei Elektroden vorgesehen, über die ein Stimulierungsstrom an die Haut abgegeben werden kann. Dadurch können die darunterliegenden Nervenstrukturen gereizt werden mit der Folge des zumindest subjektiven Eindrucks einer Schmerzverminderung für den Benutzer bzw. die Benutzerin.

Aufgabe der Erfindung ist es, ein Gerät bzw. ein Verfahren zum Auszupfen von Haaren der menschlichen Haut zu schaffen, bei dem das Auszupfen der Haare unter weitestgehender Reduzierung des Schmerzempfindens der Benutzer erfolgt.

Diese Aufgabe wird durch die Merkmalen der unabhängigen Ansprüche 1, 14 und 27 für die Länder BE, NL und PT gelöst (EP-A-0 795 283 ist ein Stand der Technik nach 54(3) EPÜ) und 1, 15, 28 für die Länder CH/LI, DK, FI, GR, IE, SE, SI, LK und LV gelöst.

Durch den Impuls vor oder während dem eigentlichen Auszupfvorgang wird ein Schmerz, der sonst durch das Auszupfen von Haaren erzeugt wird, künstlich, bevorzugt mit geringerer Stärke aber im wesentlichen gleicher Schmerzcharakteristik, nachgebildet und dem eigentlichen Schmerz überlagert bzw. vorgeschaltet. Der zusätzliche Schmerz wird aufgrund der geringen Stärke von dem Benutzer jedoch bei weitem nicht als so unangenehm empfunden wie der eigentliche stechende Schmerz durch das eigentliche Auszupfen. Im Gegenteil haben es in der Praxis durchgeführte Untersuchungen gezeigt, daß die Benutzer des Epilationsgeräts nunmehr aufgrund des vorgelagerten Impulses den eigentlichen stechenden Schmerz kaum noch empfinden, sondern statt dessen im wesentlichen nur noch den von dem jeweiligen Impuls hervorgerufenen, erheblich angenehmeren Schmerz zur Kenntnis nehmen. Dies dürfte darauf zurückzuführen sein, daß durch den von dem Impuls hervorgerufenen Schmerz die Nervenzellen kurzfristig praktisch gelähmt und diese damit schmerzunempfindlich werden, so daß der eigentliche, durch den Auszupfvorgang hervorgerufene stechende Schmerz im wesentlichen untergeht, also von dem Benutzer nicht oder nur abgeschwächt wahrgenommen wird. Insgesamt hat der einmalige Impuls somit zur Folge, daß der Benutzer den eigentlichen stechenden Schmerz beim Auszupfen von Haaren nicht oder nur kaum noch empfindet und somit das Schmerzempfinden wesentlich vermindert wird.

Eine Optimierung des Gerätes bzw. Verfahrens wird dadurch erzielt, daß der Impuls zeitlich oder örtlich bzw. zeitlich und örtlich unmittelbar vor dem jeweiligen individuellen Auszupfvorgang an bzw. auf die Haut abgegeben wird, da somit gerade die Nervenzellen, die bei dem unmittelbar bevorstehenden Auszupfvorgang aktiviert werden sollen, durch den zeitlich und/oder örtlich vorgelagerten Impuls sozusagen kurzzeitig betäubt oder deaktiviert werden.

Das Bei einer vorteilhaften Ausführungsform der Erfindung ist das Element um die Achse drehbar der Klemmvorrichtung zugeordnet. Element wird also unmittelbar mit der Klemmvorrichtung in eine Drehbewegung versetzt. Besondere Bauteile für den Antrieb des Elements sind somit nicht erforderlich.

Bei einer weiteren vorteilhaften Weiterbildung der Erfindung ist das Element auf die Haut zu- und wegbewegbar. Der Impuls wird dadurch in einfacher Weise durch die Hin- und Herbewegung des Elements mechanisch erzeugt. Dies erfordert wenig zusätzliche Bauteile und somit nur einen geringen Fertigungsmehraufwand.

Bei einer weiteren vorteilhaften Weiterbildung der Erfindung ist das Element unmittelbar vor dem Auszupfen von Haaren aus einer zurückgezogenen Stellung in eine hervorstehende Stellung und damit auf die Haut zubewegbar. Diese Bewegung erzeugt den erwünschten Impuls und damit den künstlichen Schmerz in der Haut. Die Bewegung sollte von Vorteil dabei möglichst kurz vor dem Auszupfen von Haaren stattfinden, und die Art und Weise der Bewegung, insbesondere deren Beschleunigung bzw. Geschwindigkeit, impulsartig erfolgen.

Mittels des Impulses wird ein künstlicher, schwacher Schmerz erzeugt, der den eigentlichen, unmittelbar nachfolgenden stechenden Schmerz, der durch das Auszupfen von Haaren entsteht, überlagert und dessen Wahrnehmung durch die Benutzer zumindest subjektiv vermindert.

Bei einer weiteren vorteilhaften Weiterbildung der Erfindung ist das Element unmittelbar nach der Abgabe des Impulses an die Haut in die hervorstehende Stellung bewegbar. Damit wird sicher gewährleistet, daß das Element bei dem nächsten Zupfvorgang sich wieder in der Ausgangsstellung befindet und erneut einen Impuls auf der Haut auslösen kann. Es wird somit durch den Impuls der erwünschte künstliche Schmerz erzeugt, ohne daß dies jedoch irgendwelche anderen negativen Folgen für den Benutzer hat.

Nach der Erfindung ist es besonders zweckmäßig, wenn das Element von der Haut selbst zurückgedrückt werden kann. Damit sind keinerlei besondere Bauteile oder dergleichen erforderlich. Statt dessen weicht das Element automatisch unter Abgabe eines Impulses an oder auf die Haut zurück, sobald es die Haut erreicht hat. Von Vorteil ist jeder einzelnen Klemmvorrichtung des Gerätes jeweils ein Element zur Abgabe eines Impulses zugeordnet. Diese Maßnahme stellt ein eigenständiges Merkmal der Erfindung dar.

Bei einer vorteilhaften Ausgestaltung der Erfindung, bei der die Klemmvorrichtung eine Drehbewegung mit einem zyklischen Auszupfen von Haaren ausführen kann, ist das Element mit der Drehbewegung der Klemmvorrichtung gekoppelt und in Drehrichtung gesehen unmittelbar vor der Klemmvorrichtung angeordnet. Dadurch wird auf einfache Art und Weise erreicht, daß das Element jeweils einen Impuls zeitlich und räumlich unmittelbar vor jedem zyklischen Auszupfen von Haaren durch die Klemmvorrichtung abgibt. Dies wird somit ohne besondere zusätzliche Bauteile, sondern nur durch die vorteilhafte Anordnung des Elements in Drehrichtung vor der Klemmvorrichtung erreicht.

Bei einer vorteilhaften Weiterbildung der Erfindung kann das Element eine zurückgezogene Stellung einnehmen, die bei einer Drehbewegung einen Durchmesser aufweist, der kleiner ist als der größte Durchmesser der Klemmvorrichtung, sowie eine hervorstehende Stellung, die bei einer Drehbewegung einen Durchmesser aufweist, der größer ist als der größte Durchmesser der Klemmvorrichtung. Bei einer Drehbewegung ragt das Element somit in der hervorstehenden Stellung über die Klemmvorrichtung hinaus, während dies in der zurückgezogenen Stellung des Elements nicht der Fall ist.

Besonders zweckmäßig ist es, diese beiden Stellungen des Elements für die folgenden Möglichkeiten zur Impulserzeugung auszunutzen. Eine erste Möglichkeit besteht darin, die hervorstehende Stellung als Ausgangsstellung vorzusehen und das Element beim Auftreffen auf die Haut in die zurückgezogene Stellung zu überführen. Das Auftreffen des Elements auf der Haut stellt dabei die Abgabe des Impulses dar. Danach wird das Element wieder in die hervorstehende Stellung überführt. Eine zweite Möglichkeit besteht darin, die zurückgezogene Stellung als Ausgangsstellung vorzusehen und das Element unmittelbar vor dem Auszupfen von Haaren impulsartig in die hervorstehende Stellung überzuführen. Dadurch wird auf einfache Art und Weise der erwünschte Impuls erzeugt und an die Haut abgegeben. Danach wird das Element wieder in die zurückgezogene Stellung zurückgestellt. Es versteht sich, daß auch noch weitere, dem Fachmann gängige Möglichkeiten denkbar sind, die die beiden Stellungen des Elements zur Impulserzeugung ausnutzen können.

In der Praxis hat es sich als besonders zweckmäßig herausgestellt, wenn die hervorstehende Stellung bei einer Drehbewegung einen Durchmesser aufweist, der etwa 0,1 mm bis etwa 6 mm größer ist als der größte Durchmesser der Klemmvorrichtung.

Bei einer vorteilhaften Ausgestaltung der Erfindung ist das Element durch Fliehkraft und/oder durch Federkraft und/oder durch Nocken- oder Kurvenbahnen oder dergleichen bewegbar. Dadurch wird die Hin- und Herbewegung des Elements zwischen der zurückgezogenen Stellung und der hervorstehenden Stellung auf einfache Art und Weise erreicht. Insbesondere bei der Verwendung von Nocken- oder Kurvenbahnen ist eine sehr genaue Steuerung der Hin- und Herbewegung des Elements möglich.

Bei einer weiteren vorteilhaften Ausgestaltung der Erfindung weist das Element ein spitzes und/oder ein gezahntes und/oder ein beborstetes Rad und/oder eine entsprechend ausgebildete Walze oder dergleichen auf. Diese Ausgestaltung hat sich in der Praxis insbesondere bei der oben beschriebenen ersten Möglichkeit der Impulserzeugung als besonders vorteilhaft herausgestellt. Dort wird somit zum Beispiel ein gezahntes Rad mit Hilfe einer Nocken- oder Kurvenbahn unmittelbar vor dem Auszupfen von Haaren impulsartig von der zurückgezogenen in die hervorstehende Stellung bewegt.

Bei einer anderen vorteilhaften Ausgestaltung der Erfindung weist das Element einen Höcker und/oder eine Spitze oder dergleichen auf und ist mit dem Drehzylinder federelastisch gekoppelt. Diese Ausgestaltung hat sich in der Praxis insbesondere bei der oben beschriebenen zweiten Möglichkeit der Impulserzeugung als besonders vorteilhaft herausgestellt. Dort trifft somit zum Beispiel der Höcker auf die Haut auf und erzeugt den erwünschten Impuls, um danach von der Haut von der hervorstehenden Stellung in die zurückgezogene Stellung zurückgedrückt zu werden.

Besonders zweckmäßig ist es erfindungsgemäß dabei, wenn der Höcker oder die Spitze oder dergleichen an einer Einfädelvorrichtung für die auszuzupfenden Haare gehalten ist.

Bei einer anderen vorteilhaften Ausführungsform der Erfindung führt das Element eine im wesentlichen geradlinige Bewegung aus. Dadurch wird erreicht, daß das Auftreffen des Elements auf der Haut eine besonders gute Stimulierung der Nerven hervorruft. Durch die im wesentlichen geradlinige Bewegung des Elements wird ein Impuls erzeugt, der besonders gut dazu geeignet ist, einen künstlichen Schmerz zu erzeugen und damit den nachfolgenden Schmerz durch das Auszupfen von Haaren zu überlagern. Ein weiterer Vorteil der geradlinigen Bewegung des Elements besteht darin, daß eine derartige Bewegung einfach und trotzdem genau zu erzeugen und zu steuern ist.

Bei einer vorteilhaften Weiterbildung der Erfindung wird das Element insbesondere unmittelbar vor oder während dem Auszupfen von Haaren auf die Haut abgesenkt und insbesondere unmittelbar nach dem Auftreffen auf die Haut von der Haut abgehoben. Diese Bewegungsabfolge des Elements hat sich in der Praxis als besonders zweckmäßig herausgestellt. Insbesondere wird auf diese Weise gewährleistet, daß der von dem Element ausgelöste Impuls sehr kurz ist und in jedem Fall vor oder während dem Auszupfen von Haaren stattfindet.

Bei einer vorteilhaften Weiterbildung der Erfindung wird das Absenken des Elements auf die Haut und das Abheben des Elements von der Haut mechanisch gesteuert. Auf diese Weise wird eine genaue und trotzdem einfache und kostengünstige Steuerung der Bewegung des Elements erreicht.

Bei einer vorteilhaften Weiterbildung der Erfindung ist das Element zum Zwecke seiner Steuerung mit der Klemmvorrichtung gekoppelt. Auch dies vereinfacht die Steuerung des Elements. Des weiteren wird durch diese Kopplung der Antrieb des Elements auf einfache und kostengünstige Weise erreicht.

Bei einer vorteilhaften Weiterbildung der Erfindung ist das Element stößelartig ausgebildet und weist eine Spitze auf, die auf die Haut auftrifft. Bei dem Element handelt es sich somit um ein einfaches, längliches Bauteil, das jedoch insbesondere durch seine Spitze besonders dazu geeignet ist, beim Auftreffen auf der Haut den erwünschten Impuls und damit Schmerz zu erzeugen.

Bei einer vorteilhaften Weiterbildung der Erfindung ist dem Element eine Antriebswelle zugeordnet, mit deren Hilfe das Element auf die Haut abgesenkt und wieder abgehoben wird. Mit Hilfe der Antriebswelle wird die Bewegung des Elements erzeugt und gleichzeitig gesteuert. Der Antriebswelle ist insoweit in zweckmäßiger Weise eine doppelte Funktion zugeordnet. Dies vereinfacht die gesamte Konstruktion des Antriebs und der Steuerung des Elements und wirkt sich positiv auf die Herstellung und die damit verbundenen Kosten aus.

Bei einer vorteilhaften Weiterbildung der Erfindung ist die Antriebswelle kurbelartig ausgebildet und mit dem Element gekoppelt. Insbesondere die Ausbildung der Antriebswelle als Kurbelwelle vereinfacht den Antrieb und die Steuerung des Elements wesentlich. Besonders zweckmäßig ist es, wenn das Element eine Führung aufweist, in die die Antriebswelle eingreift. Auf diese Weise wird eine einfache und trotzdem wirkungsvolle Kopplung des Elements und der Antriebswelle erreicht.

Bei einer vorteilhaften Weiterbildung der Erfindung sind Zahnräder, Kegelräder, oder dergleichen zur Verbindung der Antriebswelle und der Klemmvorrichtung vorgesehen. Diese Arten der Verbindung stellen einfache, aber trotzdem wirkungsvolle Möglichkeiten dar, die Antriebswelle mit der Klemmvorrichtung zu koppeln. Über die Zahnräder oder Kegelräder oder dergleichen einerseits und über die in die kurbelartige Antriebswelle eingreifende Führung des Elements andererseits ist somit insgesamt das Element mit der Klemmvorrichtung gekoppelt. Das Element wird auf diese Weise von der Klemmvorrichtung über die Antriebswelle angetrieben und gesteuert.

Bei einer vorteilhaften Weiterbildung der Erfindung sind eine Mehrzahl von Elementen etwa parallel nebeneinander angeordnet. Auf diese Weise können über die gesamte Breite der Klemmvorrichtung entsprechende Elemente vorgesehen werden, so daß auch überall dort, wo Haare ausgezupft werden, auch entsprechende Impulse zur Schmerzlinderung erzeugt werden können.

Besonders zweckmäßig ist es dabei wenn die Antriebswelle etwa parallel zur Achse der Klemmvorrichtung angeordnet ist. Diese Anordnung erleichtert die Kopplung der Antriebswelle mit der Klemmvorrichtung und ist auch vorteilhaft im Hinblick auf die Anordnung des oder der von der Antriebswelle angetriebenen und gesteuerten Elemente.

Bei weiteren vorteilhaften Weiterbildungen der Erfindung sind das Element bzw. die Elemente in Längsrichtung verschiebbar gelagert und/oder die Antriebswelle ist am Gehäuse drehbar gelagert.

Bei einer vorteilhaften Weiterbildung der Erfindung gibt das Element einen mechanischen Impuls und/oder einen elektrischen Impuls ab. Der mechanische Impuls hat dabei den besonderen Vorteil, daß das Element auf einfache und kostengünstige Art und Weise hergestellt werden kann. Des weiteren wird diese Art der Impulserzeugung für den Benutzer einfach nachvollziehbar, was für die Akzeptanz der Neuerungen durch den Benutzer von Vorteil ist. Der elektrische Impuls hat den Vorteil, daß üblicherweise keine beweglichen Bauteile erforderlich sind und der Impuls mit elektronischen, üblichen Mitteln einfach steuerbar ist.

Besonders zweckmäßig ist es, den elektrischen Impuls dadurch zu realisieren, daß bei dem Epilationsgerät der eingangs genannten deutschen Patentanmeldung P 44 08 809 der Stimulierungsstrom in Abhängigkeit von dem zyklischen Auszupfen von Haaren gesteuert wird, insbesondere indem jedem zyklischen Auszupfvorgang ein Stimulierungsstrom impulsartig, insbesondere örtlich und/oder zeitlich vorausgeschickt wird.

Weitere Merkmale, Vorteile und Anwendungsmöglichkeiten der Erfindung ergeben sich aus der nachfolgenden Beschreibung von Ausführungsbeispielen, die in der Zeichnung näher dargestellt sind. Dabei bilden alle beschriebenen und/oder bildlich dargestellten Merkmale für sich oder in beliebiger, sinnvoller Kombination den Gegenstand der Erfindung, auch unabhängig von ihrer Zusammenfassung in den Ansprüchen oder deren Rückbeziehung.

Es zeigen:
- Fig. 1: eine schematische Perspektivdarstellung eines Zupfkopfs eines Ausführungsbeispiels eines erfindungsgemäßen Epilationsgeräts,
- Fig. 2: eine schematische Darstellung eines Drehzylinders für den Zupfkopf nach der Fig. 1 mit Klemmvorrichtungen und Elementen zur Impulserzeugung in einer Schnittansicht,
- Fig. 3: ein spitzes Rad als Element zur Impulserzeugung entprechend der Fig. 2 in einer Draufsicht und einer Seitenansicht,
- Fig. 4: ein gezahntes Rad als Element zur Impulserzeugung entprechend der Fig. 2 in einer Draufsicht und einer Seitenansicht,
- Fig. 5: eine Anzahl von nebeneinander angeordneten Rädern als Elemente zur Impulserzeugung entprechend der Fig. 2 in einer Draufsicht,
- Fig. 6: eine schematische Darstellung des Drehzylinders nach der Fig. 2 mit Federn zur Bewegung der Elemente zur Impulserzeugung in einer Schnittansicht,
- Fig. 7: eine schematische Darstellung des Drehzylinders nach der Fig. 2 mit Kurvenbahnen zur Bewegung der Elemente zur Impulserzeugung in einer Schnittansicht,
- Fig. 8: eine schematische Darstellung des Drehzylinders ähnlich der Fig. 2 mit einer ersten Ausführungsform von federelastisch gehaltenen Höckern in einer Draufsicht mit teilweise geschnittenen Seitenansichten, und
- Fig. 9: eine schematische Darstellung des Drehzylinders ähnlich der Fig. 2 mit einer zweiten Ausführungsform von federelastisch gehaltenen Höckern in Draufsichten mit einer teilweise geschnittenen Seitenansicht,
- Fig. 10: eine schematische Perspektivdarstellung eines Zupfkopfs eines weiteren Ausführungsbeispiels eines erfindungsgemäßen Epilationsgeräts,
- Fig. 11: eine schematische Darstellung des Zupfkopfs der Fig. 10 in einer Seitenansicht aus der Richtung D der Fig. 12,
- Fig. 12: eine schematische Darstellung des Zupfkopfs der Fig. 10 in einer Draufsicht aus der Richtung A der Fig. 11,
- Fig. 13: eine schematische Schnittdarstellung des Zupfkopfs der Fig. 10 entlang der Ebene B - B der Fig. 11, und
- Fig. 14: eine schematische Schnittdarstellung des Zupfkopfs der Fig. 10 entlang der Ebene C - C der Fig. 11.

Die anhand der Fign. 1 bis 14 nachfolgend beschriebenen Merkmale sind geeignet zum Betrieb mit einem Epilationsgerät, wie es in der europäischen Offenlegungsschrift 596 283 A1 offenbart ist, und wie es hiermit durch ausdrückliche Bezugnahme in den Offenbarungsgehalt der vorliegenden Patentanmeldung aufgenommen wird.

Dort ist ein Epilationsgerät zum Auszupfen von Haaren aus der menschlichen Haut beschrieben, bei dem ein Drehzylinder in einem Gehäuse drehbar gelagert und von einem insbesondere elektrischen Motor antreibbar ist. Der Drehzylinder weist eine Vielzahl von Klemmvorrichtungen auf, die im eingeschalteten Betriebszustand zusammen mit dem Drehzylinder eine Drehbewegung ausführen und zyklisch die ihnen zugewandten Haare der Haut eines Benutzers erfassen und auszupfen.

In der Fig. 1 ist ein Zupfkopf 1 eines solchen Epilationsgeräts dargestellt. Dieser weist ein Gehäuse 2 auf, in dem eine der Haut des Benutzers zuwendbare Öffnung 3 vorhanden ist. Innerhalb der Öffnung 3 stehen eine Vielzahl von Klemmvorrichtungen 4 durch das Gehäuse 2 hindurch nach außen. Die Klemmvorrichtungen 4 sind in einer Reihe 5 nebeneinander angeordnet. Auf beiden Seiten dieser Reihe 5 sind jeweils eine Vielzahl von Einfädelvorrichtungen 6 vorgesehen, die ebenfalls jeweils in einer Reihe 7, 8 angeordnet sind und durch die Öffnung 3 nach außen hindurchstehen. In jeder Einfädelvorrichtung 6 ist eine Öffnung 9 enthalten, durch die ein nachfolgend noch beschriebenes Element zur Impulserzeugung nach außen hindurchtreten kann.

Wie aus der europäischen Offenlegungsschrift 596 283 A1 zu entnehmen ist und wie zumindest teilweise noch beschrieben werden wird, kann der in der Fig. 1 dargestellte Zupfkopf 1 nicht nur eine einzige Reihe 5 von Klemmvorrichtungen 4 aufweisen, sondern mehrere solcher Reihen. Entsprechendes gilt für die Reihen 7, 8 von Einfädelvorrichtungen 6, wobei die Anzahl der Reihen von Klemmvorrichtungen 4 üblicherweise der Anzahl der Reihen von Einfädelvorrichtungen 6 entspricht.

In der Fig. 2 ist ein Drehzylinder 10 dargestellt, der um eine Achse 11 drehbar in dem Gehäuse 2 des Zupfkopfs 1 gelagert ist. Der Drehzylinder 10 weist drei Reihen 5, 12, 13 von Klemmvorrichtungen 4 auf, die in Drehrichtung 14 symmetrisch angeordnet sind und in radialer Richtung von der Achse 11 abstehen. Des weiteren sind drei Reihen 7, 8, 15 von Einfädelvorrichtungen 6 vorgesehen, die zwischen den Reihen 5, 12, 13 von Klemmvorrichtungen 4 in Draufsicht angedeutet sind.

Etwa zwischen den drei Reihen 5, 12, 13 von Klemmvorrichtungen 4 ist jeweils ein einzelnes Element 16 zur Impulserzeugung oder jeweils eine Reihe 17, 18, 19 von Elementen 16 zur Impulserzeugung angeordnet. Die Elemente 16 sind mit dem Drehzylinder 10 gekoppelt und führen die Drehbewegung des Drehzylinders um die Achse 11 in Drehrichtung 14 aus. Die Elemente 16 sind auf der Innenseite der Einfädelvorrichtungen 6 angeordnet und können durch die Öffnungen 9 der Einfädelvorrichtungen 6 hindurch nach außen ragen. Jedes Element 16 ist in Drehrichtung 14 unmittelbar vor der nächsten nachfolgenden Klemmvorrichtung 4 angeordnet. Jedes Element 16 ist derart mit dem Drehzylinder 10 gekoppelt, daß es geradlinig oder kurvenförmig in einer im wesentlichen radial zur Achse 11 angeordneten Richtung 20 hin- und herbewegbar ist. Damit ist jedes Element 16, sobald es ungefähr der Haut 21 zugewandt ist, etwa in der Richtung 20 auf die Haut 21 zu- und wieder wegbewegbar.

Diese Hin- und Herbewegung des Elements 16 weist eine zurückgezogene Stellung 22 und eine hervorstehende Stellung 23 auf, wobei in den Endpunkten sich jeweils die Richtung der Bewegung umkehrt. Bei einer Drehbewegung des Drehzylinders 10 und damit der Elemente 16 ist der äußerste, von den in der zurückgezogenen Stellung 22 befindlichen Elementen 16 durchlaufene Durchmesser 24 kleiner oder gleich dem größten Durchmesser 25 der Klemmvorrichtungen 4. Entsprechend ist der von den in der hervorstehenden Stellung 23 befindlichen Elementen 16 durchlaufene Durchmesser 26 größer als der größte Durchmesser 25 der Klemmvorrichtungen 4. Der bei der hervorstehenden Stellung 23 durchlaufene Durchmesser 26 ist dabei um einen Wert 27 von etwa 0,1 mm bis etwa 6 mm größer als der größte Durchmesser 25 der Klemmvorrichtungen 4.

Im eingeschalteten Betriebszustand des Epilationsgeräts erzeugt das Element 16 einen mechanischen Impuls auf die Haut 21 in der Form eines Stoßes oder Stiches. Durch die Anordnung des Elements 16 in Drehrichtung 14 unmittelbar vor der zugehörigen Klemmvorrichtung 4 wird der Impuls unmittelbar zeitlich und räumlich vor dem Auszupfen von Haaren durch die Klemmvorrichtung 4 an die Haut 21 abgegeben. Durch die Zuordnung jeweils genau eines Elements 16 zu jeweils einer Klemmvorrichtung 4 wird vor jedem individuellen Auszupfvorgang ein Impuls abgegeben. In Bezug auf jede einzelne Klemmvorrichtung 4 und auf jeden Klemmvorgang ist die Impulserzeugung durch das zugehörige Element 16 einmalig.

Zur Impulserzeugung trifft das Element 16 in seiner hervorstehenden Stellung 23 auf die Haut 21 auf und gibt damit den Impuls an die Haut 21 ab. Unmittelbar bei dem Auftreffen auf der Haut 21 wird das Element 16 zumindest so lange in die zurückgezogene Stellung 22 überführt, bis das Element 16 nicht mehr der Haut 21 gegenübersteht bzw. auf dieser aufliegt. Dies ist in der Fig. 2 dargestellt.

Das Zurückweichen des Elements 16 in die zurückgezogene Stellung 22 kann gegebenenfalls dadurch erreicht werden, daß das Element 16 von der Haut 21 selbst beispielsweise gegen die Kraft einer Feder oder gegen die Fliehkraft oder dergleichen zurückgedrückt wird. Dies wird nachfolgend anhand der Fign. 5 und 6 näher erläutert werden.

Sofern das Element 16 in der hervorstehenden Stellung 23 nur um ein geringes Maß oder geringfügig über den größten Durchmesser 25 der Klemmvorrichtung 4 übersteht, kann die Überführung des Elements 16 in die zurückgezogene Stellung 22 im Einzelfall gegebenenfalls ganz unterbleiben.

Alternativ ist es möglich, daß das Element 16 unmittelbar vor dem Auszupfen von Haaren aus der zurückgezogenen Stellung 22 in die hervorstehende Stellung 23 bewegt wird. Dies stellt eine Bewegung des Elements 16 in der Richtung 20 auf die Haut 21 dar, durch die ein Impuls von dem Element 16 an die Haut 21 abgegeben wird. Unmittelbar nach der Abgabe des Impulses wird das Element 16 wieder in die zurückgezogene Stellung 23 zurück und damit von der Haut 21 wegbewegt. Diese Hin- und Herbewegung des Elements 16 kann beispielsweise durch entsprechende Nocken- oder Kurvenbahnen erzeugt werden, die auf das Element 16 einwirken. Dies wird nachfolgend anhand der Fig. 7 näher erläutert werden.

Verschiedene Ausführungsformen des Elements 16 sind in den Fign. 3a, b und 4a, b dargestellt. So kann das Element 16 als Rad 28 ausgestaltet sein, das an seinem Umfang eine Spitze 29 aufweist. Zusätzlich und/oder alternativ kann das Rad 28 in der Form einer Mehrzahl von Zähnen 30 ausgestaltet sein, deren freie Enden gegebenenfalls mit den Spitzen 29 versehen sind. Weitere Ausführungsformen bestehen in entsprechend ausgestalteten Walzen oder dergleichen. Der Durchmesser des Rads 28 oder der Walze ist dabei üblicherweise wesentlich kleiner als der größte Durchmesser 25 der Klemmvorrichtung 4.

Verschiedene Ausführungsformen, um die Hin- und Herbewegungen des Elements 16 zu erzeugen, sind in den Fign. 5 bis 7 dargestellt.

So kann entsprechend den Fign. 5 oder 6 ein einzelnes Element 16 oder eine Mehrzahl beispielsweise in Form einer Reihe von auf einer Welle 31 angeordneten Elementen 16 über Federn 32, 33 mit dem Drehzylinder 10 verbunden sein. Dies hat zur Folge, daß die Elemente 16 bei einer Drehbewegung des Drehzylinders 10 um die Achse 11 durch die Federkraft in die hervorstehende Stellung 23 gedrückt werden. Durch das Auftreffen der Elemente 16 auf die Haut 21 werden die Elemente 16 gegen die Kraft der Federn 32, 33 so lange etwa parallel zur Richtung 20 in die zurückgezogene Stellung 22 zurückgedrückt, bis die Elemente 16 aufgrund der Drehbewegung nicht mehr der Haut 21 gegenüberstehen.

Dabei sind die Spiralfedern 32 bei der Ausführungsform der Fig. 5 etwa parallel zur Richtung 20 angeordnet, während die Blattfedern 33 bei der Ausführungsform der Fig. 6 etwa quer zur Richtung 20 angeordnet sind. In beiden Fällen wirkt die Federkraft der Federn 32, 33 etwa parallel zur Richtung 20 radial nach außen, so daß die Elemente 16 von den Federn 32, 33 immer etwa parallel zur Richtung 20 nach außen in die hervorstehende Stellung 23 gedrückt werden.

Zusätzlich und/oder alternativ kann entsprechend der Fig. 7 eine Nocken- oder Kurvenbahn 34 vorgesehen sein, mit der das Element 16 gekoppelt ist und durch die die Hin- und Herbewegung des Elements 16 gesteuert wird. Die Nocken- oder Kurvenbahn 34 hat zur Folge, daß das Element 16 unmittelbar vor dem Auszupfen von Haaren etwa parallel zur Richtung 20 in die hervorstehende Stellung 23 überführt wird. Dies ist ungefähr dann der Fall, wenn das Element 16 etwa der Haut 21 gegenübersteht. Vorzugsweise erfolgt die Überführung des Elements 16 in die hervorstehende Stellung 23 möglichst schnell oder impulsartig durch eine entsprechende Ausgestaltung der Nocken- oder Kurvenbahn 34. Nach der Abgabe des Impulses wird das Element 16 durch eine entsprechende Ausgestaltung der Nocken- oder Kurvenbahn 34 wieder in die zurückgezogene Stellung 22 zurückbewegt.

Andere Ausführungsformen des Elements 16 gehen aus den Fign. 8 und 9 hervor.

So kann entsprechend der Fign. 8a, b, c das Element 16 als Höcker 35 ausgebildet sein, der am freien Ende 36 einer Einfädelvorrichtung 6 angeordnet und damit mit dem Drehzylinder 10 verbunden ist. Zumindest das freie Ende 36 der Einfädelvorrichtung 6 ist dabei federelastisch ausgestaltet, beispielsweise durch seine Herstellung aus einem Kunststoff. Im Normalzustand nimmt der Höcker 35 die hervorstehende Stellung 23 ein. Beim Auftreffen auf die Haut 21 wird der Höcker 35 von der Haut 21 selbst gegen die federelastische Kraft in die zurückgezogene Stellung 22 zurückgedrückt. Sobald der Höcker 35 nicht mehr der Haut 21 gegenübersteht, wird er durch die federelastische Kraft wieder in die hervorstehende Stellung 23 vorgedrückt.

Alternativ kann entsprechend der Fign. 9a, b, c das Element 16 nicht als Höcker 35, sondern als Spitze 37, die untereinander mit Stangen 39 verbunden sind, ausgebildet sein, die in radialer Richtung durch die Öffnung 9 der Einfädelvorrichtung 6 hindurchgesteckt ist, und die über einen federelastischen Arm 38 mit der Einfädelvorrichtung 6 oder sonstigen Bauteilen des Drehzylinders 10 verbunden ist. Der Arm 38 kann aus Federstahl oder aus einem Kunststoff hergestellt sein.

In den Fign. 10 bis 14 ist ein Zupfkopf 40 für ein Epilationsgerät dargestellt, wie es eingangs mit Hilfe der europäischen Offenlegungsschrift 596 283 A1 schon erläutert wurde. Der Zupfkopf 40 weist ein Gehäuse 41 auf, in dem eine der Haut des Benutzers zuwendbare Öffnung 42 vorhanden ist. Innerhalb der Öffnung 42 stehen eine Vielzahl von Klemmvorrichtungen 43 durch das Gehäuse 41 hindurch nach außen. Die Klemmvorrichtungen 43 sind in einer Reihe nebeneinander angeordnet. Wie in der europäsichen Offenlegungsschrift 596 283 A1 beschrieben ist, kann der in den Fign. 10 bis 14 dargestellte Zupfkopf 40 nicht nur eine einzige Reihe von Klemmvorrichtungen 43 aufweisen, sondern mehrere solcher Reihen. Wie dies insbesondere aus der Fig. 14 zu entnehmen ist, bilden für diesen Fall die Klemmvorrichtungen 43 einen Drehzylinder 44, der um eine Achse 45 drehbar im Gehäuse 41 des Zupfkopfs 40 gelagert ist.

Am Gehäuse 41 des Zupfkopfs 40 sind zwei Lagerböcke 46, 47 gehalten, in denen die Enden einer Antriebswelle 48 drehbar gelagert sind. Die Antriebswelle 48 ist etwa parallel zu den Klemmvorrichtungen 43 angeordnet, und damit auch etwa parallel zu der Achse 45 des Drehzylinders 44.

Unmittelbar neben den beiden Lagerböcken 46, 47 trägt die Antriebswelle 48 jeweils ein Zahnrad 49, 50. Die Zahnräder 49, 50 sind drehfest mit der Antriebswelle 48 verbunden und ragen durch Öffnungen 51, 52 im Gehäuse 41 in das Innere des Zupfkopfs 40 hinein. Dort kämmen die Zahnräder 49, 50 jeweils einen zugeordneten Zahnflansch 53, 54, die ihrerseits drehfest mit dem Drehzylinder 44 und damit mit den Klemmvorrichtungen 43 verbunden sind. Dies ist insbesondere aus der Fig. 13 ersichtlich.

Die Antriebswelle 48 ist kurbelartig ausgebildet und weist damit nicht-axiale Bestandteile auf. Insbesondere wird die Antriebswelle von einer Kurbelwelle gebildet, an deren Enden, wie bereits beschrieben, die Zahnräder 49, 50 angeordnet sind.

Mindestens ein Element 55 ist der Antriebswelle 48 zugeordnet. Im vorliegenden Ausführungsbeispiel der Fign. 10 bis 14 sind insgesamt acht Elemente 55 der Antriebswelle 48 zugeordnet. Jedes der Elemente 55 weist ein stößelartiges, längliches Aussehen auf und besitzt an einem freien Ende eine Spitze 56. Etwa mittig weist jedes der Elemente 55 eine Führung 57 auf, die U-förmig ausgebildet ist. In diese Führungen 57 greifen jeweils die nicht-axialen Bestandteile der Antriebswelle 43 ein.

Die einzelnen Elemente 55 sind etwa parallel zueinander angeordnet. Hinsichtlich des Gehäuses 41 sind die Elemente 55 ebenfalls etwa parallel zu dessen Außenseite angeordnet. Die Spitzen 56 der Elemente 55 sind auf derselben Seite angeordnet wie die Öffnung 42 in dem Gehäuse 41. Die Spitzen 56 weisen damit bei Benutzung des Epilationsgeräts zur Haut des Benutzers. Die Anordnung und Länge der Elemente 55 ist derart gewählt, daß die Spitzen 56 der Elemente 55 bei Benutzung etwa gerade eine Ebene bilden mit den Klemmvorrichtungen 43 des Zupfkopfs 40, so daß die Spitzen 56 damit gerade die Haut des Benutzers berühren können. Dies ist insbesondere aus den Fign. 13 und 14 ersichtlich.

Die Antriebswelle 48, die Zahnräder 49, 50 und jeweils der Bereich der Führungen 57 der Elemente 55 sind unter einer an dem Gehäuse 41 gehaltenen Abdekkung 58 untergebracht. In der Abdeckung 58 sind Bohrungen 59, 60 eingebracht, in denen die Elemente 55 auf beiden Seiten der Führungen 57 gleitend geführt sind.

Im eingeschalteten Betriebszustand des Epilationsgeräts führt der Drehzylinder 44 eine Drehbewegung um die Achse 45 aus. Über den Zahnflansch 53, 54 und das zugeordnete Zahnrad 49, 50 wird die Drehbewegung auf die Antriebswelle 48 übertragen. Über die nicht-axialen Bestandteile der Antriebswelle 48 und die Führungen 57 werden die Elemente 55 in jeweils eine Auf- und Abbewegung versetzt.

Die Bewegung ist im wesentlichen geradlinig und verläuft etwa in Längsrichtung der Elemente 55. Die Bewegung ist etwa quer zur Haut 61 des Benutzers ausgerichtet. Dies ist insbesondere aus den Fign. 13 und 14 ersichtlich.

Durch eine versetzte Anordnung der nicht-axialen Bestandteile der Antriebswelle 48 können die Elemente 55 in zueinander gegenläufige Auf- und Abbewegungen versetzt werden. Dies ist insbesondere aus der Fig. 10 ersichtlich.

Durch die Anzahlen der Zähne des Zahnfllansches 53, 54 und des Zahnrads 49, 50 kann die Geschwindigkeit der Auf- und Abbewegung der Elemente 55 eingestellt werden. Vorzugsweise beträgt die Frequenz der Auf- und Abbewegung der Elemente 55 etwa 30 Hertz. Die Frequenz kann jedoch auch höher oder niedriger sein.

Durch die Anordnung der Elemente 55 am Gehäuse 41 hat die Auf- und Abbewegung zur Folge, daß die Spitzen 56 der Elemente 55 bei auf die Haut 61 aufgesetztem Zupfkopf 40 gerade auf die Haut 61 auftreffen. Dies ist insbesondere aus den Fign. 13 und 14 ersichtlich.

Die mechanische Steuerung der Elemente 55 mittels der Antriebswelle 48 ist dabei derart ausgestaltet, daß die Spitzen 56 der Elemente 55 unmittelbar vor oder während dem Auszupfen von Haaren durch die Klemmvorrichtung 43 auf die Haut 61 abgesenkt werden und damit auf die Haut 61 auftreffen. Dadurch wird ein mechanischer Impuls auf die Haut 61 ausgeübt, der einen künstlichen Schmerz erzeugt, der wiederum den eigentlichen, durch das Auszupfen hervorgerufenen Schmerz überlagert und dadurch vermindert. Des weiteren ist die Steuerung derart ausgestaltet, daß die Spitzen 56 der Elemente 55 unmittelbar nach dem Auftreffen auf die Haut 61 wieder von dieser abgehoben werden.

## Patentansprüche (Patentansprüche für folgende(n) Vertragsstaat(en): CH, LI, DK, FI, GR, IE, SE, SI, LT, LV)

1. Gerät zum Auszupfen von Haaren der menschlichen Haut (61), mit einem Gehäuse (41) zur Aufnahme eines Motors zum Antrieb eines Drehkörpers mit mindestens einer Klemmvorrichtung (43) zum Auszupfen von Haaren, sowie mit einem Mittel zur Verminderung des Schmerzempfindens während des Auszupfens von Haaren, **dadurch gekennzeichnet, daß** der Drehkörper (40) mit der wenigstens einen Klemmvorrichtung (43) während des Auszupfens der Haare zur Anlage an die Haut (61) des Benutzers gelangt, daß das Mittel mindestens ein Element (55) aufweist, welches während des Auszupfens der Haare die Haut impulsartig beaufschlagt, wobei das Element (55) außerhalb des Drehkörpers am Gerät angeordnet ist.

2. Gerät nach Anspruch 1, **dadurch gekennzeichnet, daß** das Element (55) eine im wesentlichen geradlinige Bewegung ausführt.

3. Gerät nach Anspruch 1 oder 2, **dadurch gekennzeichnet, daß** das Element (55) insbesondere unmittelbar vor oder während dem Auszupfen von Haaren auf die Haut (61) abgesenkt und insbesondere unmittelbar nach dem Auftreffen auf die Haut (61) von der Haut (61) abgehoben wird.

4. Gerät nach einem der vorangehenden Ansprüche, **dadurch gekennzeichnet, daß** das Element (55) zum Zwecke seiner Steuerung mit der Klemmvorrichtung (43) gekoppelt ist.

5. Gerät nach einem der vorangehenden Ansprüche, **dadurch gekennzeichnet, daß** das Element (55) stößelartig ausgebildet ist und eine Spitze (56) aufweist, die auf die Haut (61) auftrifft.

6. Gerät nach einem der vorangehenden Ansprüche, **dadurch gekennzeichnet, daß** dem Element (55) eine Antriebswelle (48) zugeordnet ist, mit deren Hilfe das Element (55) auf die Haut (61) abgesenkt und wieder abgehoben wird.

7. Gerät nach einem der vorangehenden Ansprüche, **dadurch gekennzeichnet, daß** die Antriebswelle (48) kurbelartig ausgebildet und mit dem Element (55) gekoppelt ist.

8. Gerät nach einem der vorangehenden Ansprüche, **dadurch gekennzeichnet, daß** das Element (55) eine Führung (57) aufweist, in die die Antriebswelle (48) eingreift.

9. Gerät nach einem der Ansprüche 6 bis 8, **dadurch gekennzeichnet, daß** Zahnräder (49, 50, 53, 54), Kegelräder, oder dergleichen zur Verbindung der Antriebswelle (48) und der Klemmvorrichtung (43) vorgesehen sind.

10. Gerät nach einem der vorangehenden Ansprüche, **dadurch gekennzeichnet, daß** eine Mehrzahl von Elementen (55) etwa parallel nebeneinander angeordnet sind.

11. Gerät nach einem der Ansprüche 6 bis 10, **dadurch gekennzeichnet, daß** die Antriebswelle (48) etwa parallel zur Achse der Klemmvorrichtung (43) angeordnet ist.

12. Gerät nach einem der vorangehenden Ansprüche, **dadurch gekennzeichnet, daß** das Element (55) bzw. die Elemente (55) in Längsrichtung verschiebbar gelagert sind.

13. Gerät nach einem der Ansprüche 6 bis 12, **dadurch gekennzeichnet, daß** die Antriebswelle (48) am Gehäuse (41) drehbar gelagert ist.

14. Gerät nach einem der vorangehenden Ansprüche, **dadurch gekennzeichnet, daß** das Element (55) durch Nocken- oder Kurvenbahnen oder dergleichen bewegbar ist.

15. Gerät zum Auszupfen von Haaren der menschlichen Haut (21), mit einem Gehäuse (2) zur Aufnahme eines Motors zum Antrieb eines Drehkörpers (10) mit mindestens einer Klemmvorrichtung (4) zum Auszupfen von Haaren, sowie mit einem Mittel zur Verminderung des Schmerzempfindens während des Auszupfens von Haaren, **dadurch gekennzeichnet, daß** der Drehkörper (10) mit der wenigstens einen Klemmvorrichtung (4) während des Auszupfens der Haare zur Anlage an die Haut (21) des Benutzers gelangt, daß das Mittel mindestens ein Element (16) aufweist, welches während des Auszupfens der Haare die Haut impulsartig beaufschlagt, wobei das Element (16) um die Achse (11) des Drehkörpers drehbar der Klemmvorrichtung zugeordnet ist, wobei
das Element (16) eine zurückgezogene Stellung (22) einnehmen kann, die in Bezug auf die Haut (21) innerhalb des Durchmessers (25) der bevorzugt als Rolle oder Walze mit daran angeordneten Klemmelementen ausgebildeten Klemmvorrichtung (4) liegt, sowie eine hervorstehende Stellung (23) einnehmen kann, die außerhalb des Durchmessers (25) der Klemmvorrichtung (4) liegt.

16. Gerät nach Anspruch 15, **dadurch gekennzeichnet, daß** die hervorstehende Stellung (23) bei einer Drehbewegung einen Durchmesser (26) aufweist, der etwa 0,1 mm bis etwa 6 mm größer ist als der größte Durchmesser (25) der Klemmvorrichtung (4).

17. Gerät nach einem der Ansprüche 15 bis 16, **dadurch gekennzeichnet, daß** das Element (16) durch Fliehkraft und/oder durch Federkraft (32, 33) und/oder durch Nocken- oder Kurvenbahnen (34) oder dergleichen bewegbar ist.

18. Gerät nach einem der Ansprüche 15 bis 17, **dadurch gekennzeichnet, daß** das Element (16) einen Höcker (35) und/oder eine Spitze (37) oder dergleichen aufweist und mit dem Drehzylinder (10) federelastisch gekoppelt ist.

19. Gerät nach Anspruch 18, **dadurch gekennzeichnet, daß** der Höcker (35) oder die Spitze (37) oder dergleichen insbesondere an einer Einfädelvorrichtung (6) des Drehzylinders (10) selbst gehalten ist.

20. Gerät nach einem der vorangehenden Ansprüche, **dadurch gekennzeichnet, daß** das Element (16, 55) auf die Haut (21, 61) zu- und wegbewegbar ist.

21. Gerät nach einem der vorangehenden Ansprüche, **dadurch gekennzeichnet, daß** das Element (16, 55) unmittelbar vor dem Auszupfen von Haaren auf die Haut auftrifft und aus einer hervorstehenden Stellung (23) in eine zurückgezogene Stellung (22) von der Haut (21, 61) wegbewegbar ist.

22. Gerät nach einem der vorangehenden Ansprüche, **dadurch gekennzeichnet, daß** das Element (16, 55) unmittelbar nach der Abgabe des Impulses an die Haut (21, 61) in die hervorstehende Stellung (23) bewegbar ist.

23. Gerät nach einem der vorangehenden Ansprüche, **dadurch gekennzeichnet, daß** das Wegbewegen des Elements (16, 55) in die zurückgezogene Stellung (22) durch das Auftreffen des Elementes (16) auf der Haut (21, 61) bewirkt wird.

24. Gerät nach einem der vorangehenden Ansprüche, **dadurch gekennzeichnet, daß** die Klemmvorrichtung (4, 43) eine Drehbewegung mit einem zyklischen Auszupfen von Haaren ausführen kann, und das Element (16, 55) mit der Drehbewegung der Klemmvorrichtung (4, 43) gekoppelt und bezüglich der Drehrichtung (14) unmittelbar vor der Klemmvorrichtung (4, 43) angeordnet ist, wobei bevorzugt jeder Klemmvorrichtung (4, 43) ein Element (16, 55) zugeordnet ist.

25. Gerät nach einem der vorangehenden Ansprüche, **dadurch gekennzeichnet, daß** das Element (16, 55) als spitzes und/oder gezahntes und/oder beborstetes Rad (28, 29, 30) und/oder als eine entsprechend ausgestaltete Walze oder dergleichen ausgebildet ist.

26. Gerät nach einem der vorhergehenden Ansprüche, **dadurch gekennzeichnet, daß** das Element (16, 55) einen mechanischen Impuls und/oder einen elektrischen Impuls abgibt.

27. Gerät nach einem der vorhergehenden Ansprüche, **dadurch gekennzeichnet, daß** die Beaufschlagung durch das Element (16, 55) einen zusätzlichen Schmerz hervorruft, der dem Schmerz beim Auszupfen der Haare hinsichtlich der Schmerzcharakteristik entspricht, aber bevorzugt eine geringere Schmerzamplitude aufweist

28. Verfahren zum Auszupfen von Haaren der menschlichen Haut (21, 61), wobei man mit Hilfe wenigstens eines mit dem Antrieb eines Drehkörpers mit mindestens einer Klemmvorrichtung (4, 43) zum Auszupfen der Haare gekoppelten Elements (16, 55) einen mechanischen Impuls an die Haut (21, 61) des Benutzers abgibt, welcher bewirkt, daß der Benutzer den eigentlichen Schmerz beim Auszupfen der Haare nicht oder nur als Schmerz mit einer geringeren Schmerzamplitude empfindet, und die Haut (21, 61) mit einem freien Ende (16) des wenigstens einen Elements (16, 55) impulsartig und seitlich der Klemmvorrichtung (4, 43) beaufschlagt wird, und wobei der Drehkörper (10, 40) mit der wenigstens einen Klemmvorrichtung (4, 43) während des Auszupfens der Haare zur Anlage an die Haut (21, 61) des Benutzers gelangt.

29. Verfahren nach Anspruch 28, **dadurch gekennzeichnet, daß** das Element (16) im wesentlichen auf einer Kreisbahn bewegt wird.

30. Verfahren nach Anspruch 28, **dadurch gekennzeichnet, daß** das Element (55) im wesentlichen geradlinig bewegt wird.

31. Verfahren nach einem der Ansprüche 28 bis 30, **dadurch gekennzeichnet, daß** man den Impuls zeitlich und/oder räumlich vor oder während eines Auszupfvorganges abgibt.

32. Verfahren nach einem der Ansprüche 28 bis 31, **dadurch gekennzeichnet, daß** ein Gerät nach einem der Ansprüche 1 bis 27 Anwendung findet.

## Patentansprüche (Patentansprüche für folgende(n) Vertragsstaat(en): BE, NL, PT)

1. Gerät zum Auszupfen von Haaren der menschlichen Haut (61), mit einem Gehäuse (41) zur Aufnahme eines Motors zum Antrieb eines Drehkörpers mit mindestens einer Klemmvorrichtung (43) zum Auszupfen von Haaren, sowie mit einem Mittel zur Verminderung des Schmerzempfindens während des Auszupfens von Haaren, **dadurch gekennzeichnet, daß** der Drehkörper (40) mit der wenigstens einen Klemmvorrichtung (43) während des Auszupfens der Haare zur Anlage an die Haut (61) des Benutzers gelangt, daß das Mittel mindestens ein Element (55) aufweist, welches während des Auszupfens der Haare die Haut impulsartig beaufschlagt, wobei das Element (55) außerhalb des Drehkörpers am Gerät angeordnet und durch einen kurbelartigen Antrieb bewegbar ist.

2. Gerät nach Anspruch 1, **dadurch gekennzeichnet, daß** das Element (55) eine im wesentlichen geradlinige Bewegung ausführt.

3. Gerät nach Anspruch 1 oder 2, **dadurch gekennzeichnet, daß** das Element (55) insbesondere unmittelbar vor oder während dem Auszupfen von Haaren auf die Haut (61) abgesenkt und insbesondere unmittelbar nach dem Auftreffen auf die Haut (61) von der Haut (61) abgehoben wird.

4. Gerät nach einem der vorangehenden Ansprüche, **dadurch gekennzeichnet, daß** das Element (55) zum Zwecke seiner Steuerung mit der Klemmvorrichtung (43) gekoppelt ist.

5. Gerät nach einem der vorangehenden Ansprüche, **dadurch gekennzeichnet, daß** das Element (55) stößelartig ausgebildet ist und eine Spitze (56) aufweist, die auf die Haut (61) auftrifft.

6. Gerät nach einem der vorangehenden Ansprüche, **dadurch gekennzeichnet, daß** dem Element (55) eine Antriebswelle (48) zugeordnet ist, mit deren Hilfe das Element (55) auf die Haut (61) abgesenkt und wieder abgehoben wird.

7. Gerät nach einem der vorangehenden Ansprüche, **dadurch gekennzeichnet, daß** die Antriebswelle (48) kurbelartig ausgebildet und mit dem Element (55) gekoppelt ist.

8. Gerät nach einem der vorangehenden Ansprüche, **dadurch gekennzeichnet, daß** das Element (55) eine Führung (57) aufweist, in die die Antriebswelle (48) eingreift.

9. Gerät nach einem der Ansprüche 6 bis 8, **dadurch gekennzeichnet, daß** Zahnräder (49, 50, 53, 54), Kegelräder, oder dergleichen zur Verbindung der Antriebswelle (48) und der Klemmvorrichtung (43) vorgesehen sind.

10. Gerät nach einem der vorangehenden Ansprüche, **dadurch gekennzeichnet, daß** eine Mehrzahl von Elementen (55) etwa parallel nebeneinander angeordnet sind.

11. Gerät nach einem der Ansprüche 6 bis 10, **dadurch gekennzeichnet, daß** die Antriebswelle (48) etwa parallel zur Achse der Klemmvorrichtung (43) angeordnet ist.

12. Gerät nach einem der vorangehenden Ansprüche, **dadurch gekennzeichnet, daß** das Element (55) bzw. die Elemente (55) in Längsrichtung verschiebbar gelagert sind.

13. Gerät nach einem der Ansprüche 6 bis 12, **dadurch gekennzeichnet, daß** die Antriebswelle (48) am Gehäuse (41) drehbar gelagert ist.

14. Gerät zum Auszupfen von Haaren der menschlichen Haut (21), mit einem Gehäuse (2) zur Aufnahme eines Motors zum Antrieb eines Drehkörpers (10) mit mindestens einer Klemmvorrichtung (4) zum Auszupfen von Haaren, sowie mit einem Mittel zur Verminderung des Schmerzempfindens während des Auszupfens von Haaren, **dadurch gekennzeichnet, daß** der Drehkörper (10) mit der wenigstens einen Klemmvorrichtung (4) während des Auszupfens der Haare zur Anlage an die Haut (21) des Benutzers gelangt, daß das Mittel mindestens ein Element (16) aufweist, welches während des Auszupfens der Haare die Haut impulsartig beaufschlagt, wobei das Element (16) um die Achse (11) des Drehkörpers drehbar der Klemmvorrichtung zugeordnet ist, wobei
das Element (16) eine zurückgezogene Stellung (22) einnehmen kann, die in Bezug auf die Haut (21) innerhalb des Durchmessers (25) der bevorzugt als Rolle oder Walze mit daran angeordneten Klemmelementen ausgebildeten Klemmvorrichtung (4) liegt, sowie eine hervorstehende Stellung (23) einnehmen kann, die außerhalb des Durchmessers (25) der Klemmvorrichtung (4) liegt.

15. Gerät nach Anspruch 14, **dadurch gekennzeichnet, daß** die hervorstehende Stellung (23) bei einer Drehbewegung einen Durchmesser (26) aufweist, der etwa 0,1 mm bis etwa 6 mm größer ist als der größte Durchmesser (25) der Klemmvorrichtung (4).

16. Gerät nach einem der Ansprüche 14 bis 15, **dadurch gekennzeichnet, daß** das Element (16) durch Fliehkraft und/oder durch Federkraft (32, 33) und/oder durch Nocken- oder Kurvenbahnen (34) oder dergleichen bewegbar ist.

17. Gerät nach einem der Ansprüche 14 bis 16, **dadurch gekennzeichnet, daß** das Element (16) einen Höcker (35) und/oder eine Spitze (37) oder dergleichen aufweist und mit dem Drehzylinder (10) federelastisch gekoppelt ist.

18. Gerät nach Anspruch 17, **dadurch gekennzeichnet, daß** der Höcker (35) oder die Spitze (37) oder dergleichen insbesondere an einer Einfädelvorrichtung (6) des Drehzylinders (10) selbst gehalten ist.

19. Gerät nach einem der vorangehenden Ansprüche, **dadurch gekennzeichnet, daß** das Element (16, 55) auf die Haut (21, 61) zu- und wegbewegbar ist.

20. Gerät nach einem der vorangehenden Ansprüche, **dadurch gekennzeichnet, daß** das Element (16, 55) unmittelbar vor dem Auszupfen von Haaren auf die Haut auftrifft und aus einer hervorstehenden Stellung (23) in eine zurückgezogene Stellung (22) von der Haut (21, 61) wegbewegbar ist.

21. Gerät nach einem der vorangehenden Ansprüche, **dadurch gekennzeichnet, daß** das Element (16, 55) unmittelbar nach der Abgabe des Impulses an die Haut (21, 61) in die hervorstehende Stellung (23) bewegbar ist.

22. Gerät nach einem der vorangehenden Ansprüche, **dadurch gekennzeichnet, daß** das Wegbewegen des Elements (16, 55) in die zurückgezogene Stellung (22) durch das Auftreffen des Elementes (16) auf der Haut (21, 61) bewirkt wird.

23. Gerät nach einem der vorangehenden Ansprüche, **dadurch gekennzeichnet, daß** die Klemmvorrichtung (4, 43) eine Drehbewegung mit einem zyklischen Auszupfen von Haaren ausführen kann, und das Element (16, 55) mit der Drehbewegung der Klemmvorrichtung (4, 43) gekoppelt und bezüglich der Drehrichtung (14) unmittelbar vor der Klemmvorrichtung (4, 43) angeordnet ist, wobei bevorzugt jeder Klemmvorrichtung (4, 43) ein Element (16, 55) zugeordnet ist.

24. Gerät nach einem der vorangehenden Ansprüche, **dadurch gekennzeichnet, daß** das Element (16, 55) als spitzes und/oder gezahntes und/oder beborstetes Rad (28, 29, 30) und/oder als eine entsprechend ausgestaltete Walze oder dergleichen ausgebildet ist.

25. Gerät nach einem der vorhergehenden Ansprüche, **dadurch gekennzeichnet, daß** das Element (16, 55) einen mechanischen Impuls und/oder einen elektrischen Impuls abgibt.

26. Gerät nach einem der vorhergehenden Ansprüche, **dadurch gekennzeichnet, daß** die Beaufschlagung durch das Element (16, 55) einen zusätzlichen Schmerz hervorruft, der dem Schmerz beim Auszupfen der Haare hinsichtlich der Schmerzcharakteristik entspricht, aber bevorzugt eine geringere Schmerzamplitude aufweist

27. Verfahren zum Auszupfen von Haaren der menschlichen Haut (21, 61), wobei man mit Hilfe wenigstens eines mit dem Antrieb eines Drehkörpers mit mindestens einer Klemmvorrichtung (4, 43) zum Auszupfen der Haare gekoppelten Elements (16, 55) einen mechanischen Impuls an die Haut (61) des Benutzers abgibt, welcher bewirkt, daß der Benutzer den eigentlichen Schmerz beim Auszupfen der Haare nicht oder nur als Schmerz mit einer geringeren Schmerzamplitude empfindet, und die Haut (21, 61) mit einem freien Ende (16) des wenigstens einen Elements (16, 55) zeitlich und räumlich unmittelbar vor oder während des Auszupfvorganges von Haaren impulsartig beaufschlagt wird, und wobei der Drehkörper (10, 40) mit der wenigstens einen Klemmvorrichtung (4, 43) während des Auszupfens der Haare zur Anlage an die Haut (61) des Benutzers gelangt.

28. Verfahren nach Anspruch 27, **dadurch gekennzeichnet, daß** das Element (16) im wesentlichen auf einer Kreisbahn bewegt wird.

29. Verfahren nach Anspruch 28, **dadurch gekennzeichnet, daß** das Element (55) im wesentlichen geradlinig bewegt wird.

30. Verfahren nach einem der Ansprüche 27 bis 29, **dadurch gekennzeichnet, daß** ein Gerät nach einem der Ansprüche 1 bis 26 Anwendung findet.

## Claims (Claims for the following Contracting State(s): CH, LI, GR, SE, DK, FI, IE, SI, LT, LV)

1. An appliance for the epilation of the human skin (61), having a housing (41) to accommodate a motor for driving a rotary body with at least one clamping device (43) for epilation, and having a tool to reduce the sense of pain during epilation, **characterized in that** the rotary body (40) with the at least one clamping device (43) engages the user's skin (61) during epilation, and that said tool includes at least one element (55) striking the skin in the manner of a pulse during epilation, said element (55) being arranged outside the rotary body on the appliance.

2. The appliance as claimed in claim 1, **characterized in that** the element (55) performs an essentially rectilinear movement.

3. The appliance as claimed in claim 1 or 2, **characterized in that** the element (55) is lowered onto the skin (61) in particular directly before or during epilation and is lifted from the skin (61) in particular directly upon striking the skin (61).

4. The appliance as claimed in any one of the preceding claims, **characterized in that** the element (55) is coupled with the clamping device (43) for control purposes.

5. The appliance as claimed in any one of the preceding claims, **characterized in that** the element (55) is of a ram-type configuration and has a point (56) striking the skin (61).

6. The appliance as claimed in any one of the preceding claims, **characterized in that** the element (55) is associated with a drive shaft (48) that operates to lower the element (55) into contact with the skin (61) and lift it off again.

7. The appliance as claimed in any one of the preceding claims, **characterized in that** the drive shaft (48) is configured in the manner of a crank and is coupled with the element (55).

8. The appliance as claimed in any one of the preceding claims, **characterized in that** the element (55) includes a guide (57) in which the drive shaft (48) engages.

9. The appliance as claimed in any one of the claims 6 to 8, **characterized in that** provision is made for gears (49, 50, 53, 54), bevel gears or the like to establish connection between the drive shaft (48) and the clamping device (43).

10. The appliance as claimed in any one of the preceding claims, **characterized in that** a plurality of elements (55) are in juxtaposed arrangement approximately parallel to each other.

11. The appliance as claimed in any one of the claims 6 to 10, **characterized in that** the drive shaft (48) is arranged approximately parallel to the axis of the clamping device (43).

12. The appliance as claimed in any one of the preceding claims, **characterized in that** the element (55) or the elements (55) are mounted for displacement in the longitudinal direction.

13. The appliance as claimed in any one of the claims 6 to 12, **characterized in that** the drive shaft (48) is rotatably mounted on the housing (41).

14. The appliance as claimed in any one of the preceding claims, **characterized in that** the element (55) is movable by cam tracks or the like.

15. An appliance for the epilation of the human skin (21), having a housing (2) to accommodate a motor for driving a rotary body (10) with at least one clamping device (4) for epilation, and having a tool to reduce the sense of pain during epilation, **characterized in that** the rotary body (10) with the at least one clamping device (4) engages the user's skin (21) during epilation, and that said tool includes at least one element (16) striking the skin in the manner of a pulse during epilation, said element (16), arranged for rotation about the axis (11) of the rotary body, being associated with the clamping device, and said element (16) being capable of occupying a retracted position (22) which, in relation to the skin (21), lies within the diameter (25) of the clamping device (4) configured preferably as roller or cylinder having clamping elements arranged thereon, as well as an advanced position (23) lying outside the diameter (25) of the clamping device (4).

16. The appliance as claimed in claim 15, **characterized in that** during a rotary movement the advanced position (23) has a diameter (26) exceeding the maximum diameter (25) of the clamping device (4) by a value of about 0.1 mm to about 6 mm.

17. The appliance as claimed in any one of the claims 15 to 16, **characterized in that** the element (16) is movable by means of centrifugal force and/or spring force (32, 33) and/or cam tracks (34) or the like.

18. The appliance as claimed in any one of the claims 15 to 17, **characterized in that** the element (16) has a protuberance (35) and/or a point (37) or the like and is resiliently coupled with the rotary cylinder (10).

19. The appliance as claimed in claim 18, **characterized in that** the protuberance (35) or the point (37) or the like is mounted in particular on a threading device (6) of the rotary cylinder (10) itself.

20. The appliance as claimed in any one of the preceding claims, **characterized in that** the element (16, 55) is movable toward and away from the skin (21, 61).

21. The appliance as claimed in any one of the preceding claims, **characterized in that** the element (16, 55) strikes the skin directly before epilation and is movable from an advanced position (23) into a retracted position (22) away from the skin (21, 61).

22. The appliance as claimed in any one of the preceding claims, **characterized in that** the element (16, 55) is movable into the advanced position (23) directly upon delivery of the pulse to the skin (21, 61).

23. The appliance as claimed in any one of the preceding claims, **characterized in that** the moving away of the element (16, 55) into the retracted position (22) is effected by the element's (16) striking of the skin (21, 61).

24. The appliance as claimed in any one of the preceding claims, **characterized in that** the clamping device (4, 43) is capable of performing a rotary movement with a cyclic epilation, and that the element (16, 55) is coupled with the rotary movement of the clamping device (4, 43) and arranged directly ahead of the clamping device (4, 43) viewed in the direction of rotation (14), each clamping device (4, 43) being preferably assigned one element (16, 55).

25. The appliance as claimed in any one of the preceding claims, **characterized in that** the element (16, 55) is configured as a pointed and/or toothed and/or bristled wheel (28, 29, 30) and/or as an accordingly formed roller or the like.

26. The appliance as claimed in any one of the preceding claims, **characterized in that** the element (16, 55) delivers a mechanical pulse and/or an electrical pulse.

27. The appliance as claimed in any one of the preceding claims, **characterized in that** the striking by the element (16, 55) provokes an additional pain which corresponds to the pain during epilation with regard to the pain characteristic, but preferably has a lower pain amplitude.

28. A method for the epilation of the human skin (21, 61), in which a mechanical pulse is delivered to the user's skin (21, 61) by means of at least one element (16, 55) coupled with the drive mechanism of a rotary body having at least one clamping device (4, 43) for epilation, said pulse causing the user either not to feel the actual pain of the epilation or to feel it only as a pain of lower pain amplitude, with a free end (16) of the at least one element (16, 55) striking the skin (21, 61) in the manner of a pulse and laterally of the clamping device (4, 43), and said rotary body (10, 40) with the at least one clamping device (4, 43) engaging the user's skin (21, 61) during epilation.

29. The method as claimed in claim 28, **characterized in that** the element (16) is moved essentially on an orbital path.

30. The method as claimed in claim 28, **characterized in that** the element (55) is moved essentially in a straight line.

31. The method as claimed in any one of the claims 28 to 30, **characterized in that** the pulse is emitted at an instant of time and/or place ahead of an epilation operation or during an epilation operation.

32. The method as claimed in any one of the claims 28 to 31, **characterized in that** an appliance according to any one of the claims 1 to 27 finds application.

## Claims (Claims for the following Contracting State(s): BE, NL, PT)

1. An appliance for the epilation of the human skin (61), having a housing (41) to accommodate a motor for driving a rotary body with at least one clamping device (43) for epilation, and having a tool to reduce the sense of pain during epilation, **characterized in that** the rotary body (40) with the at least one clamping device (43) engages the user's skin (61) during epilation, and that said tool includes at least one element (55) striking the skin in the manner of a pulse during epilation, said element (55) being arranged outside the rotary body on the appliance and movable by a crank-type drive mechanism.

2. The appliance as claimed in claim 1, **characterized in that** the element (55) performs an essentially rectilinear movement.

3. The appliance as claimed in claim 1 or 2, **characterized in that** the element (55) is lowered onto the skin (61) in particular directly before or during epilation and is lifted from the skin (61) in particular directly upon striking the skin (61).

4. The appliance as claimed in any one of the preceding claims, **characterized in that** the element (55) is coupled with the clamping device (43) for control purposes.

5. The appliance as claimed in any one of the preceding claims, **characterized in that** the element (55) is of a ram-type configuration and has a point (56) striking the skin (61).

6. The appliance as claimed in any one of the preceding claims, **characterized in that** the element (55) is associated with a drive shaft (48) that operates to lower the element (55) into contact with the skin (61) and lift it off again.

7. The appliance as claimed in any one of the preceding claims, **characterized in that** the drive shaft (48) is configured in the manner of a crank and is coupled with the element (55).

8. The appliance as claimed in any one of the preceding claims, **characterized in that** the element (55) includes a guide (57) in which the drive shaft (48) engages.

9. The appliance as claimed in any one of the claims 6 to 8, **characterized in that** provision is made for gears (49, 50, 53, 54), bevel gears or the like to establish connection between the drive shaft (48) and the clamping device (43).

10. The appliance as claimed in any one of the preceding claims, **characterized in that** a plurality of elements (55) are in juxtaposed arrangement approximately parallel to each other.

11. The appliance as claimed in any one of the claims 6 to 10, **characterized in that** the drive shaft (48) is arranged approximately parallel to the axis of the clamping device (43).

12. The appliance as claimed in any one of the preceding claims, **characterized in that** the element (55) or the elements (55) are mounted for displacement in the longitudinal direction.

13. The appliance as claimed in any one of the claims 6 to 12, **characterized in that** the drive shaft (48) is rotatably mounted on the housing (41).

14. An appliance for the epilation of the human skin (21), having a housing (2) to accommodate a motor for driving a rotary body (10) with at least one clamping device (4) for epilation, and having a tool to reduce the sense of pain during epilation, **characterized in that** the rotary body (10) with the at least one clamping device (4) engages the user's skin (21) during epilation, and that said tool includes at least one element (16) striking the skin in the manner of a pulse during epilation, said element (16), arranged for rotation about the axis (11) of the rotary body, being associated with the clamping device, and said element (16) being capable of occupying a retracted position (22) which, in relation to the skin (21), lies within the diameter (25) of the clamping device (4) configured preferably as roller or cylinder having clamping elements arranged thereon, as well as an advanced position (23) lying outside the diameter (25) of the clamping device (4).

15. The appliance as claimed in claim 14, **characterized in that** during a rotary movement the advanced position (23) has a diameter (26) exceeding the maximum diameter (25) of the clamping device (4) by a value of about 0.1 mm to about 6 mm.

16. The appliance as claimed in any one of the claims 14 to 15, **characterized in that** the element (16) is movable by means of centrifugal force and/or spring force (32, 33) and/or cam tracks (34) or the like.

17. The appliance as claimed in any one of the claims 14 to 16, **characterized in that** the element (16) has a protuberance (35) and/or a point (37) or the like and is resiliently coupled with the rotary cylinder (10).

18. The appliance as claimed in claim 17, **characterized in that** the protuberance (35) or the point (37) or the like is mounted in particular on a threading device (6) of the rotary cylinder (10) itself.

19. The appliance as claimed in any one of the preceding claims, **characterized in that** the element (16, 55) is movable toward and away from the skin (21, 61).

20. The appliance as claimed in any one of the preceding claims, **characterized in that** the element (16, 55) strikes the skin directly before epilation and is movable from an advanced position (23) into a retracted position (22) away from the skin (21, 61).

21. The appliance as claimed in any one of the preceding claims, **characterized in that** the element (16, 55) is movable into the advanced position (23) directly upon delivery of the pulse to the skin (21, 61).

22. The appliance as claimed in any one of the preceding claims, **characterized in that** the moving away of the element (16, 55) into the retracted position (22) is effected by the element's (16) striking of the skin (21, 61).

23. The appliance as claimed in any one of the preceding claims, **characterized in that** the clamping device (4, 43) is capable of performing a rotary movement with a cyclic epilation, and that the element (16, 55) is coupled with the rotary movement of the clamping device (4, 43) and arranged directly ahead of the clamping device (4, 43) viewed in the direction of rotation (14), each clamping device (4, 43) being preferably assigned one element (16, 55).

24. The appliance as claimed in any one of the preceding claims, **characterized in that** the element (16, 55) is configured as a pointed and/or toothed and/or bristled wheel (28, 29, 30) and/or as an accordingly formed roller or the like.

25. The appliance as claimed in any one of the preceding claims, **characterized in that** the element (16, 55) delivers a mechanical pulse and/or an electrical pulse.

26. The appliance as claimed in any one of the preceding claims, **characterized in that** the striking by the element (16, 55) provokes an additional pain which corresponds to the pain during epilation with regard to the pain characteristic, but preferably has a lower pain amplitude.

27. A method for the epilation of the human skin (21, 61), in which a mechanical pulse is delivered to the user's skin (61) by means of at least one element (16, 55) coupled with the drive mechanism of a rotary body having at least one clamping device (4, 43) for epilation, said pulse causing the user either not to feel the actual pain of the epilation or to feel it only as a pain of lower pain amplitude, with a free end (16) of the at least one element (16, 55) striking the skin (21, 61) in the manner of a pulse at an instant of time and place directly ahead of the epilation or during the epilation, and said rotary body (10, 40) with the at least one clamping device (4, 43) engaging the user's skin (61) during epilation.

28. The method as claimed in claim 27, **characterized in that** the element (16) is moved essentially on an orbital path.

29. The method as claimed in claim 27, **characterized in that** the element (55) is moved essentially in a straight line.

30. The method as claimed in any one of the claims 27 to 29, **characterized in that** an appliance according to any one of the claims 1 to 26 finds application.

## Revendications (Revendications pour l'(les) Etat(s) contractant(s) suivant(s): CH, LI, GR, SE, DK, FI, IE, SI, LT, LV)

1. Appareil pour l'épilation de poils de la peau humaine (61), comportant un boîtier (41) pour le logement d'un moteur d'entraînement d'un corps tournant comportant au moins un dispositif de serrage (43) pour l'épilation de poils, et comportant un moyen pour diminuer la sensation de douleur pendant l'épilation de poils,
***caractérisé en ce que*** le corps tournant (40) comportant ledit au moins un dispositif de serrage (43) arrive en appui sur la peau (61) de l'utilisateur pendant l'épilation des poils, **en ce que** le moyen présente au moins un élément (55) qui sollicite en un genre d'impulsion la peau pendant l'épilation des poils, l'élément (55) étant agencé sur l'appareil à l'extérieur du corps tournant.

2. Appareil suivant la revendication 1, **caractérisé en ce que** l'élément (55) exécute un mouvement sensiblement rectiligne.

3. Appareil suivant la revendication 1 ou 2, **caractérisé en ce que** l'élément (55) est abaissé sur la peau (61) en particulier directement avant ou pendant l'épilation de poils et est soulevé de la peau (61) en particulier directement après l'impact sur la peau (61).

4. Appareil suivant l'une des revendications précédentes, **caractérisé en ce que** l'élément (55) est accouplé, dans le but de sa commande, au dispositif de serrage (43).

5. Appareil suivant l'une des revendications précédentes, **caractérisé en ce que** l'élément (55) est réalisé en un genre coulisseau et présente une pointe (56) qui frappe sur la peau (61).

6. Appareil suivant l'une des revendications précédentes, **caractérisé en ce qu'**à l'élément (55) est associé un arbre d'entraînement (48) à l'aide duquel l'élément (55) est abaissé sur la peau (61) et est à nouveau soulevé.

7. Appareil suivant l'une des revendications précédentes, **caractérisé en ce que** l'arbre d'entraînement (48) est réalisé en un genre de vilebrequin et est accouplé à l'élément (55).

8. Appareil suivant l'une des revendications précédentes, **caractérisé en ce que** l'élément (55) présente un guidage (57) dans lequel entre en prise l'arbre d'entraînement (48).

9. Appareil suivant l'une des revendications 6 à 8, **caractérisé en ce que** des roues dentées (49, 50, 53, 54), des roues coniques ou des éléments semblables sont prévus pour la liaison de l'arbre d'entraînement (48) et du dispositif de serrage (43).

10. Appareil suivant l'une des revendications précédentes, **caractérisé en ce qu'**une pluralité d'éléments (55) sont agencés approximativement parallèlement l'un à côté de l'autre.

11. Appareil suivant l'une des revendications 6 à 10, **caractérisé en ce que** l'arbre d'entraînement (48) est agencé approximativement parallèlement à l'axe du dispositif de serrage (43).

12. Appareil suivant l'une des revendications précédentes, **caractérisé en ce que** l'élément (55) ou les éléments (55) sont montés de manière mobile en direction longitudinale.

13. Appareil suivant l'une des revendications 6 à 12, **caractérisé en ce que** l'arbre d'entraînement (48) est monté sur le boîtier (41) de façon à pouvoir tourner.

14. Appareil suivant l'une des revendications précédentes, **caractérisé en ce que** l'élément (55) peut être mis en mouvement par des pistes à bosse ou de came ou des éléments semblables.

15. Appareil pour l'épilation de poils de la peau humaine (21), comportant un boîtier (2) pour le logement d'un moteur d'entraînement d'un corps tournant (10) qui comporte au moins un dispositif de serrage (4) pour l'épilation de poils, et comportant un moyen pour diminuer la sensation de douleur pendant l'épilation de poils, **caractérisé en ce que** le corps tournant (10) qui comporte ledit au moins un dispositif de serrage (4) arrive en appui sur la peau (21) de l'utilisateur pendant l'épilation des poils, **en ce que** le moyen présente au moins un élément (16) qui sollicite en un genre d'impulsions la peau pendant l'épilation des poils, l'élément (16) étant associé au dispositif de serrage de manière à pourvoir tourner autour de l'axe (11) du corps tournant, l'élément (16) pouvant occuper une position retirée (22) qui se trouve, par rapport à la peau (21), à l'intérieur du diamètre (25) du dispositif de serrage (4) réalisé de préférence sous la forme d'un rouleau ou d'un cylindre comportant des éléments de serrage qui y sont agencés, et pouvant occuper une position en saillie (23) qui se trouve à l'extérieur du diamètre (25) du dispositif de serrage (4).

16. Appareil suivant la revendication 15, **caractérisé en ce que** la position en saillie (23) présente lors d'un mouvement de rotation un diamètre (26) qui est supérieur d'approximativement 0,1 mm à approximativement 6 mm au diamètre le plus grand (25) du dispositif de serrage (4).

17. Appareil suivant l'une des revendications 15 et 16, **caractérisé en ce que** l'élément (16) peut être déplacé par la force centrifuge et/ou par la force d'un ressort (32, 33) et/ou par des pistes à bosse ou de came (34) ou par des éléments semblables.

18. Appareil suivant l'une des revendications 15 à 17, **caractérisé en ce que** l'élément (16) présente une excroissance (35) et/ou une pointe (37) ou un élément semblable et est accouplé de manière élastique en ressort au cylindre tournant (10).

19. Appareil suivant la revendication 18, **caractérisé en ce que** l'excroissance (35) ou la pointe (37) ou chose semblable est fixée elle-même en particulier à un dispositif d'enfilage (6) du cylindre tournant (10).

20. Appareil suivant l'une des revendications précédentes, **caractérisé en ce que** l'élément (16, 55) peut être déplacé pour aller sur et s'écarter de la peau (21, 61).

21. Appareil suivant l'une des revendications précédentes, **caractérisé en ce que** l'élément (16, 55) frappe sur la peau directement avant l'épilation de poils et peut être retiré de la peau (21, 61), d'une position en saillie (23) dans une position retirée (22).

22. Appareil suivant l'une des revendications précédentes, **caractérisé en ce que** l'élément (16, 55) peut être déplacé dans la position en saillie (23) directement après la délivrance de l'impulsion à la peau (21, 61).

23. Appareil suivant l'une des revendications précédentes, **caractérisé en ce que** le mouvement de retrait de l'élément (16, 55) dans la position retirée (22) est provoqué par l'impact de l'élément (16) sur la peau (21, 61)

24. Appareil suivant l'une des revendications précédentes, **caractérisé en ce que** le dispositif de serrage (4, 43) peut exécuter un mouvement de rotation avec une épilation cyclique de poils et **en ce que** l'élément (16, 55) est accouplé au mouvement de rotation du dispositif de serrage (4, 43) et est agencé, par rapport au sens de rotation (14), directement avant le dispositif de serrage (4, 43), à chaque dispositif de serrage (4, 43) étant adjoint de préférence un élément (16, 55).

25. Appareil suivant l'une des revendications précédentes, **caractérisé en ce que** l'élément (16, 55) est réalisé sous la forme d'une roue (28, 29, 30) effilée et/ou dentée et/ou à poils et/ou sous la forme d'un cylindre ou élément semblable façonné de façon correspondante.

26. Appareil suivant l'une des revendications précédentes, **caractérisé en ce que** l'élément (16, 55) délivre une impulsion mécanique et/ou une impulsion électrique.

27. Appareil suivant l'une des revendications précédentes, **caractérisé en ce que** la sollicitation par l'élément (16, 55) provoque une douleur supplémentaire qui correspond à la douleur lors de l'épilation des poils, du point de vue de la caractéristique de la douleur, mais présente de préférence une amplitude de douleur plus faible.

28. Procédé d'épilation de poils de la peau humaine (21, 61), dans lequel on fournit à la peau (21, 61) de l'utilisateur, à l'aide d'au moins un élément (16, 55) accouplé à l'entraînement d'un corps tournant comportant au moins un dispositif de serrage (4, 43) pour l'épilation des poils, une impulsion mécanique qui provoque que l'utilisateur ne ressent pas ou alors seulement comme douleur d'une amplitude de douleur plus faible la douleur proprement dite lors de l'épilation des poils, et que la peau (21, 61) est sollicitée en un genre d'impulsions, et à côté du dispositif de serrage (4, 43), par une extrémité libre (16) dudit au moins un élément (16, 55), et dans lequel le corps tournant (10, 40) comportant ledit au moins un dispositif de serrage (4, 43) arrive en appui sur la peau (21, 61) de l'utilisateur pendant l'épilation des poils.

29. Procédé suivant la revendication 28, **caractérisé en ce que** l'élément (16) est déplacé sensiblement sur une piste circulaire.

30. Procédé suivant la revendication 28, **caractérisé en ce que** l'élément (55) est déplacé sensiblement de façon rectiligne.

31. Procédé suivant l'une des revendications 28 à 30, **caractérisé en ce qu'**on délivre l'impulsion, dans le temps et/ou dans l'espace, avant ou pendant un processus d'épilation.

32. Procédé suivant l'une des revendications 28 à 31, **caractérisé en ce qu'**un appareil suivant l'une des revendications 1 à 27 est utilisé.

## Revendications (Revendications pour l'(les) Etat(s) contractant(s) suivant(s): BE, NL, PT)

1. Appareil pour l'épilation de poils de la peau humaine (61), comportant un boîtier (41) pour le logement d'un moteur d'entraînement d'un corps tournant comportant au moins un dispositif de serrage (43) pour l'épilation de poils, et comportant un moyen pour diminuer la sensation de douleur pendant l'épilation de poils,
***caractérisé en ce que*** le corps tournant (40) comportant ledit au moins un dispositif de serrage (43) arrive en appui sur la peau (61) de l'utilisateur pendant l'épilation des poils, **en ce que** le moyen présente au moins un élément (55) qui sollicite en un genre d'impulsion la peau pendant l'épilation des poils, l'élément (55) étant agencé sur l'appareil à l'extérieur du corps tournant et pouvant être mis en mouvement par un entraînement en genre de vilebrequin.

2. Appareil suivant la revendication 1, **caractérisé en ce que** l'élément (55) exécute un mouvement sensiblement rectiligne.

3. Appareil suivant la revendication 1 ou 2, **caractérisé en ce que** l'élément (55) est abaissé sur la peau (61) en particulier directement avant ou pendant l'épilation de poils et est soulevé de la peau (61) en particulier directement après l'impact sur la peau (61).

4. Appareil suivant l'une des revendications précédentes, **caractérisé en ce que** l'élément (55) est accouplé, dans le but de sa commande, au dispositif de serrage (43).

5. Appareil suivant l'une des revendications précédentes, **caractérisé en ce que** l'élément (55) est réalisé en un genre coulisseau et présente une pointe (56) qui frappe sur la peau (61).

6. Appareil suivant l'une des revendications précédentes, **caractérisé en ce qu'**à l'élément (55) est associé un arbre d'entraînement (48) à l'aide duquel l'élément (55) est abaissé sur la peau (61) et est à nouveau soulevé.

7. Appareil suivant l'une des revendications précédentes, **caractérisé en ce que** l'arbre d'entraînement (48) est réalisé en un genre de vilebrequin et est accouplé à l'élément (55).

8. Appareil suivant l'une des revendications précédentes, **caractérisé en ce que** l'élément (55) présente un guidage (57) dans lequel entre en prise l'arbre d'entraînement (48).

9. Appareil suivant l'une des revendications 6 à 8, **caractérisé en ce que** des roues dentées (49, 50, 53, 54), des roues coniques ou des éléments semblables sont prévus pour la liaison de l'arbre d'entraînement (48) et du dispositif de serrage (43).

10. Appareil suivant l'une des revendications précédentes, **caractérisé en ce qu'**une pluralité d'éléments (55) sont agencés approximativement parallèlement l'un à côté de l'autre.

11. Appareil suivant l'une des revendications 6 à 10, **caractérisé en ce que** l'arbre d'entraînement (48) est agencé approximativement parallèlement à l'axe du dispositif de serrage (43).

12. Appareil suivant l'une des revendications précédentes, **caractérisé en ce que** l'élément (55) ou les éléments (55) sont montés de manière mobile en direction longitudinale.

13. Appareil suivant l'une des revendications 6 à 12, **caractérisé en ce que** l'arbre d'entraînement (48) est monté sur le boîtier (41) de façon à pouvoir tourner.

14. Appareil pour l'épilation de poils de la peau humaine (21), comportant un boîtier (2) pour le logement d'un moteur d'entraînement d'un corps tournant (10) qui comporte au moins un dispositif de serrage (4) pour l'épilation de poils, et comportant un moyen pour diminuer la sensation de douleur pendant l'épilation de poils, **caractérisé en ce que** le corps tournant (10) qui comporte ledit au moins un dispositif de serrage (4) arrive en appui sur la peau (21) de l'utilisateur pendant l'épilation des poils, **en ce que** le moyen présente au moins un élément (16) qui sollicite en un genre d'impulsions la peau pendant l'épilation des poils, l'élément (16) étant associé au dispositif de serrage de manière à pourvoir tourner autour de l'axe (11) du corps tournant, l'élément (16) pouvant occuper une position retirée (22) qui se trouve, par rapport à la peau (21), à l'intérieur du diamètre (25) du dispositif de serrage (4) réalisé de préférence sous la forme d'un rouleau ou d'un cylindre comportant des éléments de serrage qui y sont agencés, et pouvant occuper une position en saillie (23) qui se trouve à l'extérieur du diamètre (25) du dispositif de serrage (4).

15. Appareil suivant la revendication 14, **caractérisé en ce que** la position en saillie (23) présente lors d'un mouvement de rotation un diamètre (26) qui est supérieur d'approximativement 0,1 mm à approximativement 6 mm au diamètre le plus grand (25) du dispositif de serrage (4).

16. Appareil suivant l'une des revendications 14 et 15, **caractérisé en ce que** l'élément (16) peut être déplacé par la force centrifuge et/ou par la force d'un ressort (32, 33) et/ou par des pistes à bosse ou de came (34) ou par des éléments semblables.

17. Appareil suivant l'une des revendications 14 à 16, **caractérisé en ce que** l'élément (16) présente une excroissance (35) et/ou une pointe (37) ou un élément semblable et est accouplé de manière élastique en ressort au cylindre tournant (10).

18. Appareil suivant la revendication 17, **caractérisé en ce que** l'excroissance (35) ou la pointe (37) ou chose semblable est fixée elle-même en particulier à un dispositif d'enfilage (6) du cylindre tournant (10).

19. Appareil suivant l'une des revendications précédentes, **caractérisé en ce que** l'élément (16, 55) peut être déplacé pour aller sur et s'écarter de la peau (21, 61).

20. Appareil suivant l'une des revendications précédentes, **caractérisé en ce que** l'élément (16, 55) frappe sur la peau directement avant l'épilation de poils et peut être retiré de la peau (21, 61), d'une position en saillie (23) dans une position retirée (22).

21. Appareil suivant l'une des revendications précédentes, **caractérisé en ce que** l'élément (16, 55) peut être déplacé dans la position en saillie (23) directement après la délivrance de l'impulsion à la peau (21, 61).

22. Appareil suivant l'une des revendications précédentes, **caractérisé en ce que** le mouvement de retrait de l'élément (16, 55) dans la position retirée (22) est provoqué par l'impact de l'élément (16) sur la peau (21, 61)

23. Appareil suivant l'une des revendications précédentes, **caractérisé en ce que** le dispositif de serrage (4, 43) peut exécuter un mouvement de rotation avec une épilation cyclique de poils et **en ce que** l'élément (16, 55) est accouplé au mouvement de rotation du dispositif de serrage (4, 43) et est agencé, par rapport au sens de rotation (14), directement avant le dispositif de serrage (4, 43), à chaque dispositif de serrage (4, 43) étant adjoint de préférence un élément (16, 55).

24. Appareil suivant l'une des revendications précédentes, **caractérisé en ce que** l'élément (16, 55) est réalisé sous la forme d'une roue (28, 29, 30) effilée et/ou dentée et/ou à poils et/ou sous la forme d'un cylindre ou élément semblable façonné de façon correspondante.

25. Appareil suivant l'une des revendications précédentes, **caractérisé en ce que** l'élément (16, 55) délivre une impulsion mécanique et/ou une impulsion électrique.

26. Appareil suivant l'une des revendications précédentes, **caractérisé en ce que** la sollicitation par l'élément (16, 55) provoque une douleur supplémentaire qui correspond à la douleur lors de l'épilation des poils, du point de vue de la caractéristique de la douleur, mais présente de préférence une amplitude de douleur plus faible.

27. Procédé d'épilation de poils de la peau humaine (21, 61), dans lequel on fournit à la peau (61) de l'utilisateur, à l'aide d'au moins un élément (16, 55) accouplé à l'entraînement d'un corps tournant comportant au moins un dispositif de serrage (4, 43) pour l'épilation des poils, une impulsion mécanique qui provoque que l'utilisateur ne ressent pas ou alors seulement comme douleur d'une amplitude de douleur plus faible la douleur proprement dite lors de l'épilation des poils, et que la peau (21, 61) est sollicitée en un genre d'impulsions par une extrémité libre (16) dudit au moins un élément (16, 55), directement avant ou pendant le processus d'épilation de poils, dans le temps et dans l'espace, et dans lequel le corps tournant (10, 40) comportant ledit au moins un dispositif de serrage (4, 43) arrive en appui sur la peau (61) de l'utilisateur pendant l'épilation des poils.

28. Procédé suivant la revendication 27, **caractérisé en ce que** l'élément (16) est déplacé sensiblement sur une piste circulaire.

29. Procédé suivant la revendication 27, **caractérisé en ce que** l'élément (55) est déplacé sensiblement de façon rectiligne.

30. Procédé suivant l'une des revendications 27 à 29, **caractérisé en ce qu'**un appareil suivant l'une des revendications 1 à 26 est utilisé.
